# FASCICULE DE BREVET EUROPEEN

(11) **EP 0 593 389 B1**
(45) Date de publication et mention de la délivrance du brevet: **15.01.1997**
(21) Numéro de dépôt: 93500141.2
(22) Date de dépôt: 15.10.1993
(51) Int. Cl.: E04F 10/06

(54) **Ensemble support de toile de store, à inclinaison réglable**
Anordnung zur Halterung von Markisentuch, mit einstellbarer Neigung
Cloth carrying assembly of a florentine blind, with adjustable inclination

(30) Priorité: 23.02.1993 ES 9300353; 16.10.1992 ES 9203209 U
(43) Date de publication de la demande: 20.04.1994
(73) Titulaire: LLAZA, S.A., E-43206 Reus (Tarragona) (ES)
(72) Inventeur: Llagostera Marco, Juan, E-43206 Reus (Tarragona) (ES)
(74) Mandataire: Manresa Medina, Enrique

(56) Documents cités:
- EP-A- 0 499 777
- DE-A- 2 331 365
- DE-A- 2 359 132
- DE-A- 2 514 941
- FR-A- 839 890
- FR-A- 851 266
- FR-A- 2 290 561

## Description

L'invention se rapporte à un ensemble de support de toile de store avec carénage enveloppant qui peut être réglé en inclinaison en offrant, en même temps, une protection optimale du store, lorsqu'il est plié, vis-à-vis du vent ou d'autres agents atmosphériques.

Cet ensemble comporte essentiellement:
a) au moins deux pièces support destinées à assurer la liaison entre l'ensemble support de toile et la paroi de la construction à laquelle il doit être fixé;
b) un coffre à inclinaison réglable par rapport auxdites pièces support, délimité latéralement par deux flasques;
c) un tube apte à assurer l'enroulement ou le déroulement de la toile du store, contenu dans ledit coffre;
d) un profil de protection de la toile solidaire de la paroi supérieure du coffre;
e) au moins deux bras articulés solidaires dudit coffre autrement dit inclinables en même temps que celui-ci;
f) une barre de charge, solidaire des extrémités libres des bras articulés, dont le profil permet, en position toile enroulée, de fermer le volume constitué par le coffre et le profil de protection de la toile, les bras articulés étant alors en position pliée à l'intérieur dudit volume.

Comme antécédents de l'invention se référant à des stores agencés à l'intérieur d'un élément de support et possédant une structure générale similaire à la décrite on peut mentionner les brevets DE-A-23 31 365, DE-A-25 14 941, DE-A-26 35 287, FR-A-2 311 170, EP-A-194 951, EP-A-499777 et WO-A-91/17329.

En général, les coffres construits selon l'état de l'art offrent une structure imposant pour son réglage en inclinaison des tâches compliqués compte tenu de l'encombrement du store ou coûteuses car ils font intervenir pour simplifier ce réglage des moyens tels que des axes filetés, des pièces basculantes, etc. qui demandent une finition précise et une résistance des moyens employés qui entraînent une hausse du coût général de l'ensemble.

Le brevet DE-A-23 59 132 décrit un store comportant des flasques latéraux reliés avec possibilité de rotation à des étriers angulaires de fixation au mur, lesdits flasques supportant l'axe du tube enrouleur de toile et les bras articulés raccordés à la barre de charge, de manière à assurer un réglage en inclinaison du store.

Mais, cet store ainsi que les autres cités imposent des tâches de montage compliquées, en particulier pour un alignement adéquat de l'ensemble (il faut tenir compte du fait que leur longueur peut être de 3 à 5 mètres ou encore supérieures) par rapport aux supports d'attache au mur ou sur un plan en saillie ou plafond.

En outre dans les stores avec un coffre ou caisson continu enveloppant desdites caractéristiques il arrive que la fermeture du store par la barre de charge en position toile enroulée ne se produit d'une manière complète ou elle s'obtient d'une manière insuffisante, ce qui est du à un défectueux positionnement avec incorrecte centrage de la barre de charge par rapport a l'ouverture avant du coffre, occasionné par le jeu qui se produit dans les points d'articulation des bras au coffre et dans les coudes d'articulation, compte tenu de la longueur de ces bras, effet qui résulte particulièrement important à partir de 2,5 m et en considérant les mouvements répétitifs, le poids de l'ensemble bras-toile-barre de charge et les nécessaires tolérances imposés par les mouvements d'extension et répliage.

L'invention a pour objectif de remédier audits inconvénients et, essentiellement, de construire un coffre pour stores à inclinaison réglable très compact, ayant un prix abordable et offrant des conditions de montage très simples, permettant d'assurer un arrangement juste à tous points d'installation, soit fixé sur un mur vertical soit sur un plan en saillie ou plafond et un réglage très simple à l'aide de moyens mécaniques servant à l'enroulement ou déroulement du store. Le coffre selon l'invention possède aussi des premiers moyens de guidage qui assistent dans la mise en place de ladite barre de charge-longeron avec fermeture correcte du coffre et des deuxièmes moyens de guidage qui empêchent que les coudes d'articulation des bras de support du store s'emboîtent dans le dit longeron.

Le coffre est essentiellement caractérisé en ce qu'il comporte une pièce à configuration spéciale, qui est disposée intercalée entre les flasques latéraux du coffre et une pièce support d'attache au mur ou à un plan en saillie ou plafond, ainsi qu'à une liaison particulière entre lesdits flasques latéraux et ladite pièce intermédiaire qui permet le pivotement de ce coffre, un angle à amplitude prédéterminée, et un verrouillage sur dudit coffre dans cette situation.

Concernant les dits premiers et seconds moyens de guidage ils consistent en des pièces reliées à la face intérieure de la barre de charge-longeron en regard de l'ouverture longitudinale avant du coffre, arrangées dans des points directement en face, lorsque le store est plié au maximum, avec les secteurs d'articulation des extrémités des bras à des pièces de support solidaires du coffre, dans les premiers moyens, et avec les coudes d'articulation de chaque jeu de bras de support du store dans les deuxièmes moyens.

L'invention sera mieux comprise à l'aide de la description détaillée d'un mode de réalisation avec quelques variantes d'exécution, pris comme exemple non limitatif et illustré par les dessin annexés, sur lesquels:

La figure 1 est une vue en perspective de l'ensemble, dans une vue éclatée, à coupe partielle du coffre et l'indication d'un seul des groupes de pièces qui se trouvent au bout des deux extrémités de cet élément.

La figure 2, est une vue équivalant à celle de la figure 1, dans laquelle on peut voir l'ensemble assemblé, en situation d'enroulement de la toile et avec coupe du coffre.

La figure 3 est une vue en projection latérale, illustrant le réglage de l'inclinaison du coffre.

La figure 4 est une coupe effectuée le long des lignes IV - IV de la figure 3, montrant le détail d'attache de couvercles qui parachèvent les extrémités latérales du coffre.

La figure 5 est une coupe de l'ensemble du coffre et des pièces de support, effectuée à travers les lignes de coupe V - V de la figure 3.

La figure 6 montre une variante d'exécution de la pièce support, avec attache à un plan horizontal en porte-à-faux ou plafond.

La figure 7 es une vue en perspective d'un store à coffre enveloppant pourvu des moyens de guidage référés.

La figure 8 montre un exemple de réalisation des premiers moyens de guidage pour la mise en place de la barre de charge-longeron, en position fermée du coffre.

Les figures 9a et 9b montrent en coupe transversale selon le plan IX - IX de la figure 7, le rôle des premiers moyes de guidage cités.

Les figures 10a et 10b montrent en coupe transversale selon le plan XX de la figure 1 la fonction des seconds moyens proposés par l'invention.

La figure 11 es une section transversale, avec vue latérale, du store selon l'invention montrant un support intermédiaire du coffre et des moyens pour fixation articulé d'un jeu de bras additionnel relié par son extrémité libre à la barre de charge.

Selon ces dessins, le coffre pour stores à inclinaison réglable comporte suivant les caractéristiques contenues dans l'état de l'art:
- au moins deux pièces support -1-, destinées à assurer la liaison entre l'ensemble support de toile et la paroi de la construction, plan en saillie ou plafond auxquels il doit être fixé;
- un coffre ou caisson enveloppant -2-, à inclinaison réglable par rapport auxdites pièces support -1-, délimité latéralement par deux flasques -10-;
- un tube-3- enrouleur de toile, contenu dans ledit coffre -2-;
- un profil -4- de protection de la toile -20- solidaire de la paroi supérieure du coffre;
- au moins deux bras articulés -5- solidaires dudit coffre -2- autrement dit inclinables en même temps que celui-ci;
- une barre de charge -6- ou profil qui est devant du store, solidaire des extrémités libres des bras articulés, dont le profil permet, en position toile enroulée, de fermer le volume constitué par le coffre -2- et le profil -4- ou auvent de protection de la toile, les bras articulés -5- étant alors en position pliée à l'intérieur dudit volume.

Le coffre selon l'invention est caractérisé en ce que, entre chaque flasque latéral -10- du coffre -2- et chaque pièce support -1-, est intercalée une pièce intermédiaire -7- comportant, en combinaison:
a) un logement -8-, faisant l'office de palier pour un axe -9- tubulaire appartenant audit flasque latéral -10-, qui permet le pivotement dudit coffre -2- et avec lui de l'ensemble support de toile, par rapport à ladite pièce intermédiaire -7-, ledit logement -8- étant associé à des ouvertures élargies -11-, fraction-circulaires, qui servent au passage des vis -12-, qui traversent des trous filetés -13- dudit flasque latéral -10- et qui sont vissés dans des écrous -43- retenus à l'intérieur d'entailles dudit flasque -10- (figure. 5), pour permettre l'immobilisation du coffre à une inclinaison désirée; plafond auxquels il doit être fixé;
- un coffre ou caisson enveloppant -2-, à inclinaison réglable par rapport auxdites pièces support -1-, délimité latéralement par deux flasques -10-;
- un tube-3- enrouleur de toile, contenu dans ledit coffre -2-;
- un profil -4- de protection de la toile -20- solidaire de la paroi supérieure du coffre;
- au moins deux bras articulés -5- solidaires dudit coffre -2- autrement dit inclinables en même temps que celui-ci;
- une barre de charge -6- ou profil qui est devant du store, solidaire des extrémités libres des bras articulés, dont le profil permet, en position toile enroulée, de fermer le volume constitué par le coffre -2- et le profil -4- ou auvent de protection de la toile, les bras articulés -5- étant alors en position pliée à l'intérieur dudit volume.
- une pièce intermédiaire intercalée entre chaque flasque latéral -10- du coffre -2- et chaque pièce support -1-,
- des moyens permettant le pivotement dudit coffre (2) et avec lui de l'ensemble support de toile, par rapport à la dite pièce intermédiaire (7) comportant un logement -8-, faisant l'office de palier pour un axe -9- tubulaire appartenant audit flasque latéral-10-, ledit logement -8- étant associé à des ouvertures élargies -11-, fraction-circulaires, qui servent au passage des vis -12-, qui traversent des trous filetés -13- dudit flasque latéral -10- et qui sont vissés dans des écrous -43- retenus à l'intérieur d'entailles dudit flasque -10- (figure. 5), pour permettre l'immobilisation du coffre à une inclinaison désirée.

Le coffre selon l'invention est caractérisé en ce qu'il comporte en outre:
- un étrier -14a- défini par un rebord -14- qui prolonge orthogonalement la pièce intermédiaire -7-, et qui définit une rainure -15-, qui sert de guide en coulissement, par rapport à un rail -16- qui dépasse un des bords de la pièce support -1- d'attache au mur, destiné à permettre un positionnement juste de l'ensemble du coffre et store par rapport auxdites pièces de support -1- qui comportent des premiers trous -41- et -42- pour les fixer sur un mur ou plafond et des ouvertures élargies -19-, rectilignes, servant de passage à des vis -44- (figure 3) qui traversent également des trous -17- appartenant au rebord -14- pour permettre l'immobilisation de ladite pièce intermédiaire -7- à la position désirée, en vissant lesdites vis -44- dans des trous -38- de plaques -37- qui sont logées dans une rainure -40- près du bord du support -1- opposé au rail -16-.

Le flasque -10- possède des creux -32- qui forment des butées -33- délimitant (voir figure 5) l'entrée de l'axe -9- tubulaire, dans le logement -8- de la pièce -7- et restant ce flasque -10- en appui sur ladite pièce -7-.

Chaque flasque latéral -10- comporte un logement-21- situé à l'intérieur de l'axe -9-, faisant l'office de palier, par l'intermédiaire d'une douille de friction -34- de l'axe -22- du tube enrouleur -3-.

Par ailleurs le flasque latéral -10- a un support-23- solidaire, situé sur la face intérieure dudit flasque, servant pour la fixation articulée de l'extrémité intérieure du bras -5-.

Chaque flasque latéral -10- est fixé au coffre -2- et audit profil de protection -4- en assurant sa liaison, par l'intermédiaire de vis -39- qui traversent des trous -24-.

La barre de charge -6- du store comporte des flasques latéraux -25- qui se logent en position d'enroulement de la toile à l'intérieur des flasques latéraux -10- de sorte qu'ils ferment complètement le volume délimité par le coffre -2-, le profil de protection -4- et la barre de charge -6-.

Sur chacune des faces externes de la pièce intermédiaire -7- un couvercle -26- est fixé, qui délimite un logement susceptible de loger un mécanisme d'entraînement -35- du tambour d'enroulement -3- qui est fixé par une vis -36- et un écrou -21- (voir figure 5). Cette disposition du mécanisme d'entraînement permet agir à son travers comme régulateur de l'inclinaison du coffre -2- le mettant en mouvement par rotation de ses axes tubulaires -9-, placés dans les logements -8-, par simple relâchement des vis -12-, et une fois la toile -20- est complètement enroulée, car à ce moment l'activation de ce mécanisme entraînera tout l'ensemble toile-coffre en rotation. Ce couvercle, représenté sur la figure 4, est fixé par des vis -45- qui sont disposés à travers des trous -30- du couvercle et des orifices -31- de la pièce intermédiaire -7-.

La barre de charge -6- du store comporte deux rainures -27- et -28- pour y fixer le bord libre de la toile, en fixant, par exemple, dans la plus intérieure le bord libre de la toile et l'extérieure logeant un moyen de jonction qui contribue à rendre la fermeture hermétique, lorsque l'ensemble est plié. Cette barre possède également une rainure -29- sur son bord inférieur.

Le coffre -2- comporte un développement en section semi-périphérique prolongé en aval par un plan en porte-à-faux et le profil -4- est disposé en parallélisme à ladite portion en porte-à-faux, en la dépassant nettement et étant articulé par son bord arrière au bord libre du coffre -2-.

Comme montre la variante de la figure 6, le coffre -2a- et la barre de charge -6a- présentent des portions à double paroi, et le premier définit un logement intérieur courbe-concave, de surface complètement lisse.

Comme il est également indiqué dans cette figure 6, lorsque la pièce support -1- est fixée sur un plan horizontal ou sur un plafond, on utilise une pièce en "U" -46- qui entoure cette pièce support -1- et le rebord -14-, avec une de ses branches introduite dans la rainure -40- de ladite pièce support -1-.

Aux figures 7 à 10b ils son décrits des premiers moyens de guidage pour la mise en place de ladite barre de charge-longeron -6- appliqués à garantir un centrage parfait, avec placement des faces supérieure -6b- et inférieure -6c- dudit longeron -6-, qui délimitent sa concavité -6a-, immédiatement au-dessous de la face supérieure ou auvent -4- du coffre -1-, et au même niveau que le bord inférieur de ce dernier, respectivement, et des deuxièmes moyens qui empêchent que les coudes -47 - d'articulation des bras de support du store s'emboîtent dans ledit longeron -6-. Ces premiers et deuxièmes moyens consistent en des pièces qui peuvent être reliées à la face intérieure de la barre de charge-longeron -6- en regard de l'ouverture longitudinale -la- avant du coffre, et qui sont mises en place directement l'une en face de l'autre, lorsque le store est plié au maximum, avec les secteurs d'articulation -23-, -48- des extrémités des bras -5- au coffre -10- dans les premiers moyens, et avec les coudes d'articulation -47- de chaque jeu de bras -5- de support du store dans les deuxièmes moyens, respectivement.

Les figures 9a et 9b montrent l'activation des premiers moyens de guidage de la barre de charge -6- par rapport aux pièces -23- d'articulation des bras -5-, et les figures 10a, et 10b illustrent l'activation des deuxièmes moyens de centrage de ladite barre -6- par rapport aux coudes -47- d'articulation des bras -5-.

Tel que montrent ces figures les pièces constituant les premiers moyens de guidage pour la mise en place de la barre de charge-longeron -6-, lorsque le store est plié, comportent un secteur qui est adossé près du bord supérieur -6b- dudit longeron -6-, qu'il prolonge en partie, avec une portion de profil correspondant à celle de la zone d'assise sur ledit longeron et déterminant sur sa face extérieure un patin -49- de coulissement avec, au moins, deux secteurs -49a, 49b- à inclinaison différente, et c'est l'initial qui part d'une portion pointue, arrondie, ayant la pente la plus forte et assemblés par une arête émoussée.

Les deuxièmes moyens anti-emboîtement comprennent des pièces -50- qui sont fixées aux faces intérieures de la barre de charge-longeron -6-, dans des positions préfixées, et constituées par des profils étroits à développement équivalent à celui de la barre de charge-longeron -6- contre la face intérieure duquel, en regard de l'ouverture longitudinale -1a- du coffre -1- ils restent adossés, en le couvrant complètement du bord supérieur -6b- à l'inférieur -6c-, et comportant deux rampes -50a, 50b- d'accès convergent, et un tronçon central -10c- qui délimite un logement à amplitude légèrement plus grande que celle du coude -47- d'articulation des bras -5- qui doivent se situer en son sein, avec assemblage en arête émoussée.

On observe aussi à ces figures que dans les faces intérieures de la barre de charge-longeron -6-, sont aménagés des rainures longitudinales -51a-, -51b- à embouchure étroite et les profils anti-emboîtement -50- disposent de pattes ou appendices élastiques -52, 53-, pour l'insertion dans ces rainures longitudinales avec possibilité de coulissement longitudinal et mise en place en regard des articulations -47- de chaque jeu de bras -5-.

Selon montre la figure 8, les plaques -16- faisant l'office de couvercles de fermeture des extrémités de la barre de charge-longeron -6-et qui sont fixées par emboîtement d'appendices -54a-,-54b-, aux extrémités desdites rainures longitudinales -51a-, -51b-, dudit longeron -6-, comportant en amont un prolongement latéral -55- dont la face avant forme ledit patin -49a- de guidage, et dont la face arrière est adossée au flasque du longeron dans une zone qui comprend son bord supérieur 6b.

Dans le cas ou un troisième jeu de bras de support -5- serait prévus, on disposera d'un profil -56- étroit, à développement équivalent à celui de la barre de charge-longeron -6- contre la face intérieure duquel il reste adossé à l'ouverture élargie du coffre, en la couvrant complètement du bord supérieur -6b- à l'inférieur -6c- similaire à celui d'anti-emboîtement cité, mais pourvu à sa section supérieure d'un prolongement -57- dont la face avant forme ledit patin de guidage -49a-, et dont la face postérieure s'appuie contre le flasque du longeron -6- dans une zone qui comprend son bord supérieur -6b-.

Dans les cas ou le coffre comporte des grandes longueurs on a prévu selon montre la figure 11 un support intermédiaire du coffre -2- du type comportant deux pièces de serrage -59- pourvues de trous allongés adaptées au profil en arc d'un étrier -60- intermédiaire, qui entoure le coffre -2-, pourvu aussi de quelques trous -61- le traversant. Les dites pièces de serrage -58- comportent à sa partie haute une prolongation -63- en rebord qui définit une rainure qui sert de guide de coulissement par rapport à un rail -16- qui dépasse un des bords d'un pièce -1- support au mur ou à un plafond, et ledit étrier -60- s'étend par sa partie inférieure jusqu'au bord avant du coffre -2- et près de son extrémité il possède un trou de passage -64- pour la fixation d'un support -65- avec un élément -66- d'articulation d'un bras supplémentaire (non représenté) qui comporte un talon -67- percée qui s'introduit dans une rainure de la section avant du coffre et se solidarise à l'étrier -60- par une vis -68-. La figure montre aussi une plaque -69- à profil curve-concave qui couvre ledit support -65- du bras supplémentaire évitant leur contact avec la toile -20- du store.

Solidaire à une rainure de la barre de charge -6- on aperçoit aussi une bande -70- constituant un rideau protecteur frontal.

## Revendications

1. Ensemble support de toile de store du genre comportant essentiellement:
- au moins deux pièces support (1) destinées à assurer la liaison entre l'ensemble support de toile et la paroi de la construction à laquelle il doit être fixé;
- un coffre (2), à inclinaison réglable par rapport auxdites pièces support (1), délimité latéralement par deux flasques (10);
- un tube (3) enrouleur de toile, contenu dans ledit coffre (2);
- un profil (4) de protection de la toile (20) solidaire de la paroi supérieure du coffre;
- au moins deux bras articulés (5) solidaires dudit coffre (2) autrement dit inclinables en même temps que celui-ci;
- une barre de charge (6), solidaire des extrémités libres des bras articulés, dont le profil permet, en position toile enroulée, de fermer le volume constitué par le coffre (2) et un profil (4) de protection de la toile, les bras articulés (5) étant alors en position pliée à l'intérieur dudit volume;
- une pièce intermédiaire (7) entre chaque flasque latéral (10) du coffre (2) et chaque pièce support (1);
- des moyens permettant le pivotement dudit coffre (2) avec lui de l'ensemble support de toile, par rapport à ladite pièce intermédiaire (7), comportant un logement (8) faisant l'office de palier pour un axe (9) tubulaire appartenant audit flasque latéral (10), ledit logement (8) étant associé à des ouvertures élargies (11), fraction-circulaires, qui servent au passage des vis (12) qui traversent des trous filetés (13) du flasque (10);
**caractérisé** en ce qu'il comporte un étrier (14a) défini en un rebord (14) qui prolonge orthogonalement l'arrière de la pièce intermédiaire (7), et qui définit une rainure (15), qui sert de guide en coulissement, par rapport à un rail (16) qui dépasse un des bords de la pièce support (1) d'attache au mur, destiné à permettre un positionnement juste de l'ensemble du coffre et store par rapport auxdites pièces de support (1) qui comportent des premiers trous (41) et (42) pour les fixer sur un mur ou plafond et des ouvertures élargies (19), rectilignes, servant de passage à des vis (44) qui traversent également des trous (17) appartenant au rebord (14) pour permettre l'immobilisation de ladite pièce intermédiaire (7) à la position désirée, en vissant lesdites vis (44) dans des trous (38) de plaques (37) qui son logées dans une rainure (40) près du bord du support (1) opposé au rail (16).

2. Ensemble, selon la revendication 1, caractérisé en ce que chaque flasque latéral (10) comporte un logement (21), situé à l'intérieur de l'axe (9), servant de palier par l'intermédiaire d'une bague de frottement (34), à l'axe (22) du tube enrouleur (3).

3. Ensemble, selon la revendication 1, caractérisé en ce que chaque flasque latéral (10) comporte une butée (33) servant à l'appui de celui-ci sur la pièce intermédiaire (7).

4. Ensemble support, selon la revendication 1, caractérisé en ce que la pièce support (1) est fixée à un plan horizontal ou plafond, et la pièce intermédiaire (7) y est reliée en utilisant une pièce en "U" qui entoure cette pièce support (1) avec une de ses branches introduite dans la rainure (40) et le rebord (14) de cette pièce intermédiaire (14).

5. Ensemble support, selon la revendication 1, caractérisé en ce qu'il comprend des premiers moyens de guidage pour la mise en place de ladite barre de charge-longeron (6) appliqués à garantir un centrage parfait, avec placement des faces supérieure (6b) et inférieure (6c) dudit longeron, délimitant sa concavité (6a) , immédiatement au-dessous de la face supérieure de l'auvent (4) du coffre (1), et au même niveau que le bord inférieur de ce dernier, respectivement, et des deuxièmes moyens qui empêchent que les coudes (47) d'articulation des bras de support du store s'emboîtent dans ledit longeron (6), ces premiers et deuxièmes moyens comportant des pièces qui peuvent être reliées à la face intérieure de la barre de charge-longeron (6) en regard de l'ouverture longitudinale (1a) avant du coffre, lesdites pièces étant mises en place directement l'une face de l'autre, lorsque le store est plié au maximum, avec les secteurs d'articulation (23, 48) des extrémités des bras (5) auxdites pièces de support (10) du coffre dans les premiers moyens, et avec les coudes d'articulation (47) de chaque jeu de bras (5) de support du store dans les deuxièmes moyens respectivement.

6. Ensemble support selon la revendication 5, caractérisé en ce que les pièces constituant les premiers moyens de guidage pour la mise en place de la barre de charge-longeron, lorsque le store est plié, comportent un secteurs qui est adossé près du bord supérieur (6b) dudit longeron (6), qu'il prolonge en partie, avec une portion de profil correspondant à celle de la zone d'assise sur ledit longeron et déterminant sur sa face extérieure un patin (49) de coulissement avec, au moins, deux secteurs (49a, 49b) à inclinaison différente, et c'est l'initial qui part d'une portion pointue, arrondie, ayant la pente la plus forte et assemblés par une arête émoussée.

7. Ensemble support selon la revendication 5, caractérisé en ce que les deuxièmes moyens anti-emboîtement comprennent des pièces (50) qui sont fixées aux faces intérieures de la barre de charge-longeron (6), dans des positions préfixées, et constituées par des profils étroits à développement équivalent à celui de la barre de charge-longeron (6) contre la face intérieure duquel en regard de l'ouverture longitudinale (1a) du coffre (1) ils restent adossés , en le couvrant complètement du bord supérieur (6b) à l'inférieur (6c), et comportent deux rampes (50a, 50b) d'accès convergent et un tronçon central (50c) qui délimite un logement à amplitude légèrement plus grande que celle du coude (47) d'articulation des bras (5) qui doivent se situer en son sein, avec assemblage de ces rampes et tronçon central en arête émoussée.

8. Ensemble support, selon la revendication 5, caractérisé en ce que dans les flasques intérieures de la barre de charge-longeron (6), sont aménagés des rainures longitudinales (51a), (51b) à embouchure étroite et les profils anti-emboîtement (50) disposent de pattes ou appendices élastiques (52, 53), pour l'insertion dans ces rainures longitudinales avec possibilité de coulissement longitudinal et mise en place en regard des articulations (47) de chaque jeu de bras (5).

9. Ensemble support, selon la revendication 5, caractérisé en ce que les plaques (16) faisant l'office de couvercles de fermeture des extrémités de la barre de charge-longeron (6), et qui sont fixées par emboîtement d'appendices (54a), (54b) aux extrémités desdites rainures longitudinales (51a), (51b) dudit longeron (6), comportent en amont un prolongement latéral (55) dont la face avant forme ledit patin (49a) de guidage, et dont la face arrière est adossée au flasque du longeron dans une zone qui comprend son bord supérieur (6b).

10. Ensemble support, selon la revendication 5, caractérisé en ce que dans le cas ou un troisième jeu de bras de support (5) serait prévus, on disposera d'un profil (56) étroit, à développement équivalent à celui de la barre de charge-longeron (6) contre la face intérieure duquel il reste adossé à l'ouverture élargie du coffre, en la couvrant complètement du bord supérieur (6b) à l'inférieur (6c) similaire à celui d'anti-emboîtement cité, mais pourvu à sa section supérieure d'un prolongement (57) dont la face avant forme ledit patin de guidage (49a), et dont la face postérieure s'appuie contre le flasque du longeron (6) dans une zone qui comprend son bord supérieur (6b).

11. Ensemble support selon la revendication 1, qui possède un support intermédiaire du coffre (2), du type constitué par deux pièces de serrage (58) pourvues de trous allongés (59) adaptées au profil en arc d'un étrier (60) intermédiaire qui entoure et soutien le coffre (2), pourvu ledit étrier (60) à son tour de quelques trous transversaux (61), caractérisé en ce que les dites pièces de serrage (58) comportent une prolongation en rebord (63) à sa partie haute, qui définit une rainure qui sert de guide de coulissement par rapport à un rail (16) qui dépasse un des bords d'une pièce (1) support au mur ou à un plafond, en ce que ledit étrier (60) s'étend par sa partie inférieure jusqu'au bord avant du coffre (2) et près de son extrémité il possède un trou de passage (64) pour la fixation d'un support (65) porteur d'un membre (66) d'articulation à un bras supplémentaire avec un talon (67) percée, et qui s'introduit dans une rainure de la section avant du coffre et se solidarise à l'étrier (60) par une vis (68), et en ce que une plaque (69) à profil curve-concave couvre ledit support (65) du bras supplémentaire évitant leur contact avec la toile du store.

## Patentansprüche

1. Vorrichtung zur Halterung eines Markisentuches, welche, im wesentlichen, folgende Bauteile aufweist:
- mindestens zwei Tragplatten (1), die eine Halterung der Vorrichtung an eine Wand des Gebäudes, an welchem die Vorrichtung angebracht werden soll, gewährleisten;
- ein Gehäuse (2), welches gegenüber besagten Tragplatten (1) geschwenkt werden kann und seitlich von zwei Abdeckschildern (10) begrenzt wird;
- eine Aufrollwalze (3) des Markisentuches, welche in eben genanntem Gehäuse (2) gelagert ist;
- ein Verkleidungsprofil (4) zur Abdeckung des Markisentuches (20), welches formschlüssig mit dem Oberteil des Gehäuses (2) verbunden ist;
- mindestens zwei Gelenkarme (5), die mit eben genanntem Gehäuse (2) verbunden sind und gleichzeitig mit diesem geschwenkt werden können;
- eine tragende Saumstange (6), mit den freien Enden der Gelenkarme (5) verbunden, dessen Profil, bei aufgerolltem Markisentuch, den von Verkleidungsprofil (4) und Gehäuse (2) gebildeten Raum abschließt, so daß die zusammengeklappten Gelenkarme (5) in diesem Raum gelagert werden;
- eine Winkelplatte (7), zwischen jedem seitlichen Abdeckschild (10) des Gehäuses (2) und den Tragplatten (1) gelegen;
- Mittel, die eine Drehung des genannten Gehäuses (2) und damit der gesamten Vorrichtung des Markisentuches gegenüber eben genannter Winkelplatte (7) ermöglichen und welche aus einem Lager (8) einer Hohlwelle (9) auf besagtem Abdeckschild (10) bestehen, wobei das Lager (8) zusammen mit kreisabschnittförmigen Langlöchern (11) arbeitet, die dem Durchgang von Schrauben (12) dienen, welche dann in Gewindelöcher (13) des Abdeckschildes (10) eingeschraubt werden, dadurch gekennzeichnet, daß diese einen Bügel (14a) auf einem flügelförmigen Absatz (14) aufweist, der die Hinterseite der Winkelplatte (7) rechtwinklig verlängert und eine Kehlung (15) formt, die als Gleitführung gegenüber einem Profil (16), das aus einer Oberkante auf der Halteplatte (1) herausragt, dient, wobei dieser eine korrekte Ausrichtung von Gehäuse und Markisentuch gegenüber besagten Halteplatten (1) ermöglicht, die eine erste Lochgruppe (41) und (42) zur Anbringung an eine Wand oder Dach und eine zweite aus Langlöchern (19) bestehende Gruppe aufweisen, welche als Durchgang von Schrauben (44) vorgesehen sind, die ebenso Bohrungen (17) auf dem Absatz (14) durchqueren, so daß obig erwähnte Winkelplatte (7) in der gewünschten Lage dadurch festgestellt wird, daß besagte Schrauben (44) in Bohrungen (38) einer Platte (37), die sich in einer Kehlung (40) an der dem Profil (16) gegenüberliegenden Kante der Halteplatte (1) befinden, geschraubt werden.

2. Vorrichtung zur Halterung eines Markisentuches nach Anspruch 1, dadurch gekennzeichnet, daß jedes seitliches Abdeckschild (10) einen Hohlraum (21) im Inneren der Achse (9) aufweist, welcher als Lager mittels einer Lagerbuchse (34) der Welle (22) der Aufrollwalze (3) agiert.

3. Vorrichtung zur Halterung eines Markisentuches nach Anspruch 1, dadurch gekennzeichnet, daß jedes seitliche Abdeckschild (10) ein Anschlag (33) aufweist, welches als Abstützung ersteren auf der Winkelplatte (7) dient.

4. Vorrichtung zur Halterung eines Markisentuches nach Anspruch 1, dadurch gekennzeichnet, daß die Halteplatte (1) an eine senkrechte Fläche oder Wand angebracht wird und die Winkelplatte (7) diese Platte (1) mittels eines U-förmigen Teiles (46) umfaßt, wobei eines seiner Schenkel in der Kehlung (40) eingeführt wird und der andere Schenkel den flügelförmigen Absatz (14) umfaßt.

5. Vorrichtung zur Halterung eines Markisentuches nach Anspruch 1, dadurch gekennzeichnet, daß diese erste Mittel zur Führung zwecks einer fehlerlosen Ausrichtung der Saumstange (6) beinhaltet, wobei Oberseite (6b) und Unterseite (6c) besagter Saumstange (6), welche dessen Höhlung (6a) begrenzen, unmittelbar und bündig an Oberseite oder Abdeckblech (4), beziehungsweise, an Unterseite des Gehäuses (1) zu liegen kommen und daß diese zweite Mittel beinhaltet, welche verhindern, daß die Winkelgelenke (47) der Markisenhaltearme in eben genannte Saumstange (6) einrasten, wobei erste und zweite Mittel Teile aufweisen, die mit der Innenseite der Saumstange (6) verbunden werden können, wobei die Innenseite gegenüber der Längsöffnung (1a) des Gehäuses liegt, und wobei eben genannte Teile, bei eingefahrener Markise, direkt gegenüber der Gelenkpunkte (23, 48) der Armenden (5) liegen, wobei erste Mittel die Gelenkabschnitte (23, 48) aufnehmen, und zweite Mittel die Winkelgelenke (47) aufnehmen.

6. Vorrichtung zur Halterung eines Markisentuches nach Anspruch 5, dadurch gekennzeichnet, daß die Teile, welche erste Führungsmittel zur Positionierung der Saumstange darstellen, bei eingefahrener Markise, einen Abschnitt formen, welcher an der Oberkante (6b) eben genannter Saumstange (6) anliegt und diese teilweise mit einem Profilabschnitt des Auflagebereiches auf dieser Stange verlängern, so daß auf der Außenseite ein Gleitkufen (49) mit mindestens zwei verschiedentlich geneigten Flächen (49a, 49b), wobei erstere, welche aus einem abgerundeten Bereich abgeht, eine stärkere Neigung aufweist und mit der zweiten Fläche mittels einer abgerundeten Kante verbunden ist.

7. Vorrichtung zur Halterung eines Markisentuches nach Anspruch 5, dadurch gekennzeichnet, daß zweitere Mittel, die ein Einrasten der Gelenkarme (5) verhindern sollen, Teile (50) beinhalten, welche an die Innenseite der Saumstange (6) in einer vorbestimmten Lage befestigt werden und enge, der Saumstange (6) entsprechenden Profile aufweisen, auf welcher Innenseite, gegenüberliegend zur Längsöffnung (1a) des Gehäuses (1), diese aufliegen, wobei sie von deren Oberkante (6b) bis zu deren Unterkante (6c) erstrecken und wobei diese zwei konvergente Rampen (50a, 50b) und ein Mittelstück (50c) aufweisen, welcher einen Raum begrenzt, der etwas größer ist als das Winkelgelenk (47) der Gelenkarme (5), das in eben genanntem aufgenommen werden soll, dabei werden besagte Rampen und Mittelstück durch eine abgerundete Kante verbunden.

8. Vorrichtung zur Halterung eines Markisentuches nach Anspruch 5, dadurch gekennzeichnet, daß die Innenwandung der Saumstange (6) ihrer Länge nach verlaufende Führungen (51a, 51b) engen Profils aufweist und daß die Profile (50), die ein Einrasten der Gelenkarme verhindern sollen, elastische Fortsätze (52, 53) aufweisen, die in eben genannte längslaufende Führungen eingesetzt werden, so daß diese eine längenmäßige Gleitbewegung ausführen können und die Winkelgelenke (47) jeder Gelenkarmpaare (5) dermaßen positionieren, daß diese gegenüberliegend ausgerichtet werden.

9. Vorrichtung zur Halterung eines Markisentuches nach Anspruch 5, dadurch gekennzeichnet, daß die Platten (16), die als Abdeckung der Enden der Saumstange (6) dienen und welche mittels Absätze (54a, 54b) in die Enden eben genannter Führungen (51a, 51b) besagter Saumstange (6) eingesetzt werden, an ihrer Oberseite einen seitlichen Fortsatz (55) aufweisen, dessen Vorderseite obig erwähnten Gleitkufen (49a) formt und dessen Hinterseite sich an der Oberkante (6b) der Saumstange (6) abstützt.

10. Vorrichtung zur Halterung eines Markisentuches nach Anspruch 5, dadurch gekennzeichnet, daß bei Einbeziehung eines dritten Gelenkarmpaares (5), ein enges Profil (56), mit einem der Saumstange (6) entsprechenden Querschnitt, vorgesehen ist, gegen welche Innenseite, gegenüberliegend zur Längsöffnung, dieser zu liegen kommt, wobei die gesamte Fläche von der Oberkante (6b) bis zur Unterkante (6c), ähnlich wie bei den die Einrastung verhindernden Profilen, abgedeckt wird, wobei aber dieses an dessen Oberseite einen Fortsatz (57) aufweist, dessen Vorderseite ebene genannte Gleitkufe (49a) formt und dessen Hinterseite sich an der Oberkante (6b) der Saumstange (6) abstützt.

11. Vorrichtung zur Halterung eines Markisentuches nach Anspruch 1, dadurch gekennzeichnet, daß diese eine Zwischenhalterung des Gehäuses (2) beinhaltet, welche aus zwei Halterungsstücke (58) besteht, die mit Langlöchern (59) versehen sind, die sich an eine kreisbogenförmige Zwischenhalterung (60) anpassen, welche ebenso querlaufende Bohrungen (61) aufweist, und dadurch gekennzeichnet, daß genannte Halterungsstücke (58) einen flügelähnlichen Absatz (63) an dessen Oberseite aufweisen, welcher eine Kehlung bildet, die als Gleitführung gegenüber einer Schiene (16) dient, welche aus einer der Kanten der Halteplatte (1) herausragt, wobei erwähnte Zwischenhalterung (60) sich an dessen Unterseite bis zur Vorderkante des Gehäuses (2) erstreckt und in Nähe ihres Endabschnittes eine Durchgangsbohrung (64) zur Feststellung einer Halterung (65) aufweist, die ein Gelenkglied (66) zu einem zusätzlichen Gelenkarm trägt, wobei diese einen durchgebohrten Ansatz (67) aufweist, welcher durch eine Nut an der Vorderseite des Gehäuses eingeschoben wird und an die Halterung (60) mittels einer Schraube (68) fixiert wird, und wobei eine Platte (69), mit einem nach innen gekrümmten Querschnitt, eben erwähnte Halterung (65) abdeckt, so daß eine Berührung des Markisentuches verhindert wird.

## Claims

1. Blind canvas supporting assembly of the type essentially embodying:
- at least two supporting parts (1) designed to secure a link between the canvas supporting assembly and the building wall on which it has to be locked;
- a box (2), with adjustable pitch with respect to said supporting parts (1), laterally delimited by two flanges (10),
- a canvas winding roller (3), contained within said box (2);
- a canvas (20) protecting profile (4) integral with box higher wall;
- at least two hinged arms (5) integral with said box (2), in other words, tiltable at same time as said box.
- a loading bar (6) integral with hinged arms free ends, the profile of which allows, in wound canvas position, to close the volume constituted by box (2) and a canvas protecting profile (4), hinged arms (5) being then in folded position within said volume;
- an intermediate part (7) between each side flange (10) of box (2) and each supporting part (1);
- means allowing that said box (2) swivels and, with it, said canvas supporting assembly, with respect to said intermediate part (7), said means embodying a housing (8) acting as bearing for a tubular shaft (9) pertaining to said side flange (10), said housing (8) being associated to partly circular enlarged openings (11), which serve for passing screws (12) arranged through threaded holes (13) of flange (10);
characterized in that it embodies a coupling member (14a) defined in a rim (14) which orthogonally extends from the rear of the intermediate part (7), said coupling member defining a slot (15), which serves as sliding guide with respect to a rail (16) which protrudes from one of supporting part (1) edges for attachment to the wall, designed to allow the box and blind assembly correct positioning with respect to said supporting parts (1) which embody first holes (41) and (42) to lock them on a wall or ceiling and rectilinear enlarged openings (19) which serve for passing screws (44) which also cross holes (17) pertaining to rim (14) to allow said intermediate part (7) be brought to a standstill at wished position, screwing said screws (44) in holes (38) of plates (37) which are housed in a slot (40) close to the edge of support (1) opposite to rail (16).

2. Assembly, according to claim 1, characterized in that each side flange (10) embodies a housing (21), located within shaft (9) serving as bearing by means of a friction ring (34), for the shaft (22) of winding cylinder (3).

3. Assembly, according to claim 1, characterized in that each side flange (10) embodies a stop (33) serving for the former being supported on intermediate part (7).

4. Assembly-support, according to claim 1, characterized in that supporting part (1) is locked on an horizontal plane or ceiling, and intermediate part (7) is linked thereto using a U-shaped part which surrounds said supporting part (1) to one of its branches introduced in slot (40) and rim (14) of said intermediate part (7).

5. Assembly-support, according to claim 1, characterized in that it includes first guiding means to position said loading bar-outrigger (6) applied to guarantee a perfect centering, with placing of said outrigger higher (6b) and lower (6c) faces, delimiting its dishing (6a), immediately below box (1) canopy (4) higher face, and level with the former lower edge, respectively, and second means which prevent that hinged elbows (47) of blind supporting arms fit in said outrigger (6), these first and second means embodying parts which may be linked to the internal face of loading bar-outrigger (6) in front of box front longitudinal opening (1a), said parts being directly positioned one in front of the other, when the blind is folded to the maximum, with articulation sectors (23, 48) of arms (5) ends to said box supporting parts (10) in first means, and with articulation elbows (47) of each blind supporting arms (5) set in second means, respectively.

6. Assembly-support according to claim 5, characterized in that the parts which constitute first guiding means for positioning loading bar-outrigger, when blind is folded, embody a sector which is back to back close to higher edge (6b) of said outrigger (6), which it partly extends, with a profile portion corresponding to that of the seating area on said outrigger and determining on its external face a sliding rail base (49) with, at least, two sectors (49a, 49b) having different pitch and it is the initial one which comes from a pointed, rounded portion having the steepest slope and assembled in blunted edge.

7. Assembly-support according to claim 5, characterized in that second non-fitting means comprise parts (50) which are locked to the internal faces of loading bar-outrigger (6), in preset positions and constituted by narrow profiles having a development equivalent to that of loading bar-outrigger (6) against the internal face of which, in front of the box (1) longitudinal opening (1a) they remain back to back, fully covering it from higher edge (6b) to lower edge (6c), and embody two converging approach ramps (50a, 50b) and a central length (50c) delimiting a housing having an amplitude slightly larger than that of articulation elbow (47) of arms (5) which have to be situated within it, with assembly of said ramps and central length in blunted edge.

8. Assembly-support, according to claim 5, characterized in that longitudinal slots (51a), (51b) having a narrow opening are arranged in loading bar-outrigger (6) inner flanges, and non-fitting profiles (50) have available resilient feet or appendages (52, 53), for insertion in said longitudinal slots with possibility of lengthwise sliding and positioning in front of articulations (47) of each set of arms (5).

9. Assembly-support, according to claim 5, characterized in that plates (16) acting as closing caps of loading bar-outrigger (6) ends and which are fixed by appendages (54a), (54b) fitting to the ends of said longitudinal slots (51a), (51b) of said outrigger (6), embody at the higher part a side extension (55) the front face of which forms said guiding rail base (49a) and the back face of which is back to back with the outrigger flange in an area which comprises its higher edge (6b).

10. Assembly-support, according to claim 5, characterized in that in the event that a third supporting arm (5) set is foreseen, a narrow profile (56) shall be available, having a development equivalent to that of loading bar-outrigger (6) against the internal face of which it remains back to back with box enlarged opening, covering it completely from higher edge (6b) to lower edge (6c) similar to that of mentioned non-fitting means, but provided at its higher section with an extension (57) the front face of which forms said guiding rail base (49a), and the back face of which is supported against outrigger (6) flange in an area which comprises its higher edge (6b).

11. Assembly-support according to claim 1, which possesses an intermediate support of box (2), of the type constituted by two tightening parts (58) provided with elongated holes (59) fit to the arcuate profile of an intermediate stirrup (60) which surrounds and supports box (2), said stirrup (60) been in turn provided with some cross holes (61), characterized in that said tightening parts (58) embody a rim extension (63) at its higher part, which defines a slot functioning as sliding guide with respect to a rail (16) which protrudes from one of the edges of a supporting part (1) on the wall or ceiling, in that said stirrup (60) extends by its lower part up to box (2) front edge and close to its end, it possesses a passing hole (64) for locking a support (65) bearing a member (66) of articulation to a complementary arm with a bored shoe (67), and which is inserted in a slot of box front section and is integral with stirrup (60) by means of a screw (68), and in that a plate (69) having a curved concave profile covers said complementary arm support (65) preventing their contact with blind canvas.
